# EUROPÄISCHE PATENTANMELDUNG

(11) **EP 4 667 384 A1**
(43) Veröffentlichungstag der Anmeldung: **24.12.2025**
(21) Anmeldenummer: 25180744.2
(22) Anmeldetag: 04.06.2025
(51) Int. Cl.: B65D 83/32, B65D 83/687

(54) **DRUCKDOSE MIT MODIFIZIERTEM STEIGROHR**

(30) Priorität: 19.06.2024 DE 102024117229
(71) Anmelder: Peter Kwasny GmbH, 74831 Gundelsheim (DE)
(72) Erfinder: Kwasny, Hans-Peter, 74074 Heilbronn (DE)
(74) Vertreter: Keil & Schaafhausen Patentanwälte PartGmbB

(57) **Zusammenfassung**

Die vorliegende Erfindung betrifft eine Druckdose (100) zum Ausbringen eines Sprühmittels (102) und umfasst einen Behälter (104) mit einer Behälterwandung (105) und einem eingewölbtem Behälterboden (103) zur Aufnahme des Sprühmittels (102), ein Ventil (101) zur Ausbringung des Sprühmittels bei Betätigung des Ventils, und ein sich von dem Ventil hin zum Behälterboden erstreckendes Steigrohr (1) mit einer Mantelfläche (6), einer an das Ventil (101) angebundenen, an einer ersten Stirnseite (2) angeordneten, ventilseitigen Steigrohröffnung (3) und einer zum Behälter hin offenen, an einer zweiten Stirnseite (4) angeordneten, behälterseitigen Steigrohröffnung (5). Das Steigrohr (1) ist dazu eingerichtet, das Sprühmittel von der behälterseitigen Steigrohröffnung (5) zur ventilseitigen Steigrohröffnung zu leiten, wobei das Rohr (1) sich von dem Ventil näher an den Behälterboden als an einen Behältermittelpunkt erstreckt, und wobei das Steigrohr (1) wenigstens eine zusätzliche Öffnung aufweist. Um eine Druckdose bereitzustellen, bei der insbesondere eine größere Varianz in der Verwendung der Dose hinsichtlich der mechanischen Durchmischung toleriert werden kann, ist die wenigstens eine zusätzliche Öffnung des Steigrohres (1) dazu eingerichtet, unabhängig von einem Füllvolumen der Druckdose (100) einen behälterseitigen Öffnungsquerschnitt des Steigrohres zu vergrößern. Dabei wird die wenigstens eine zusätzliche Öffnung durch einen Einschnitt (8) gebildet.

## Beschreibung

Die vorliegende Erfindung betrifft eine Druckdose zum Ausbringen eines Sprühmittels.

Druckdosen, bspw. Aerosoldosen-Druckdosen werden regelmäßig zum Ausbringen eines Sprühmittels verwendet, welches als Füllgut zusammen mit einem Treibmittel in den Behälter dieser Druckdose gefüllt und anschließend über ein Ventil ausgebracht werden kann. Insbesondere zur Verbesserung des Sprühbildes und um einen möglichst gleichmäßigen Zustrom des Sprühmittels zum Ventil zu ermöglichen, ist in diesem Zusammenhang die Verwendung von Steigrohren bekannt.

Das Steigrohr erstreckt sich dabei von dem für die Abgabe des Sprühmittels vorgesehenen Ventil in den Behälter der Druckdose hinein. Durch eine Ventilbetätigung zum Ausbringen des Sprühmittels wird das Sprühmittel mit Hilfe des Steigrohres aus dem Behälterinneren zum Ventil hin transportiert und durch das Ventil ausgebracht, bspw. auf eine zu beschichtende Oberfläche aufgesprüht.

Mit Hilfe derartiger Sprühdosen kann ein homogenes Sprühbild erzeugt werden, wobei die Qualität des Sprühbildes umso besser ist, je intensiver das Treibmittel mit dem Sprühmittel vermischt ist. Dazu ist eine mechanische Vermischung durch das bekannte Schütteln der Sprühdosen üblich. Teilweise wird versucht, die Bewegung durch den Einsatz von Mischkugeln im Inneren der Dose zu verstärken, die durch die Bewegung ihrerseits Agglomerate oder Tropfen verkleinern können.

Diese Notwendigkeit einer mechanischen Bewegung zur Homogenisierung des versprühten Aerosols ist umso wichtiger, je geringer der Füllstand in der Dose ist.

Betrachtet man unter diesem Verständnis die typische Veränderung eines Sprühbilds über eine längere Dauer, so lässt sich damit die Qualitätsabnahme leicht erklären: Zum einen liegt über den Zeitverlauf die Homogenisierung durch das Schütteln immer länger zurück, so dass sich bereits wieder Tropfen und/oder Agglomerate bilden, zum anderen sinkt der Füllstand in der Dose, was ebenfalls Tropfen- und/oder Agglomeratbildung fördert. Die Bildung von Schichten unterschiedlicher Dichte innerhalb der Druckdose über den Zeitverlauf wird auch als Bildung eines Gradienten bezeichnet. Das heißt, dass sich die schwereren, pigment- und treibstoffreicheren Bestandteile in Schwerkraftrichtung absenken und sich die leichteren oberhalb ansammeln. Durch das Absenken kann es insbesondere im mittleren Bereich der Dose während einer länger andauernden Applikation zur Ausbildung einer festkörperreichen Schicht kommen. Da der Stofftransport während der Applikation aus diesem unteren Bereich der Dose erfolgt, können daraus starke Beeinträchtigungen des Sprühbildes bis hin zu sogenannten Spuckern entstehen. Der Anwender wird dies als eine Verschlechterung der Sprühperformance aussehen, die Dose nicht weiterverwenden. Der nicht verwendete Anteil an Doseninhalt ist somit ein Rückstand, der den entstehenden Abfall vergrößert. Es ist daher wesentlich, eine möglichst gleichmäßige Aerosolbildung über einen möglichst langen Zeitraum aufrecht zu erhalten.

In der Praxis zeigt sich daher immer wieder, dass die vollständige Nutzung des Doseninhaltes durch den Verbraucher nicht erfolgt, da dies bei geringem Füllstand eine verlängerte Zeit der mechanischen Bewegung in Form von Schütteln erfordert, was entweder nicht ausreichend lange oder sogar nach der Erstnutzung gar nicht mehr erfolgt.

Erschwerend lässt sich der benötigte Zeitraum auch kaum abschätzen, da er auch von der Intensität der Bewegungen in Form der Amplitude, der eingebrachten Kraft und anderen Faktoren abhängt.

Die Aufgabe der vorliegenden Erfindung ist es daher, eine Druckdose bereitzustellen, bei der eine größere Varianz in der Verwendung der Dose hinsichtlich der mechanischen Durchmischung toleriert werden kann, ohne dass die Ausbringung des Aerosols negativ beeinflusst wird. Dies betrifft gleichermaßen eine konstanteres Sprühbild als auch den ökologisch bedeutsamen Aspekt der vollständigen Nutzung des Doseninhalts. Ferner besteht die Aufgabe der vorliegenden Erfindung darin, die verbesserte Entleerung der Druckdose bei hoher Qualität des Sprühbildes sicherzustellen

Die Aufgabe wird mit den Merkmalen einer Druckdose nach Anspruch 1 gelöst.

Demnach umfasst die Druckdose zum Ausbringen eines Sprühmittels einen Behälter, ein Ventil und ein Steigrohr. Der Behälter dient zur Aufnahme des Sprühmittels und weist eine Behälterwandung sowie einen eingewölbten Behälterboden auf, d.h. einen Boden, der in ein Inneres von der Behälterwandung gebildetes Füllvolumen des Behälters ragt. Der Behälter kann eine im Wesentlichen zylindrische Form aufweisen, wobei der Behälterboden und die Behälterwandung durch Bördeln miteinander verbunden sind. Ferner kann die Behälterwandung auch einen Dom umfassen, der ebenfalls über Bördeln gegenüberliegend dem Behälterboden an die Behälterwandung anschließt. Das Ventil kann auf der dem Behälterboden gegenüberliegenden Seite des Behälters angeordnet sein und hier die Behälterwandung verschließen. Das Ventil kann beispielsweise an den Dom anschließen.

Sobald die erfindungsgemäße Druckdose mit einem Sprühmittel befüllt und verschlossen ist, kann das Sprühmittel durch eine Ventilbetätigung ausgebracht werden. Hierzu kann ein Sprühkopf auf das Ventil aufgesetzt werden, wobei mit Hilfe des Sprühkopfes, bspw. durch Aufdrücken auf den Sprühkopf, das Ventil betätigt wird, das Ventil öffnet und das unter Druck stehende Sprühmittel ausgebracht wird.

Ferner weist die Druckdose das Steigrohr auf, welches sich von dem Ventil hin zum Behälterboden erstreckt. Das Steigrohr weist eine Mantelfläche und je zwei an den Stirnseiten des Steigrohres angeordnete Öffnungen auf. Das Steigrohr kann somit beispielsweise die Form eines Hohlzylinders aufweisen. Dabei ist das Steigrohr nicht zwingend als unflexibles Rohr zu verstehen, sondern kann darüber hinaus auch als eine Art Schlauch ausgebildet sein. Ferner kann das Steigrohr auch von der Form eines Hohlzylinders abweichen und beispielsweise im Bereich der behälterseitigen Steigrohröffnung angeschrägt bzw. angefast sein.

Mit einer der Steigrohröffnungen ist das Steigrohr an das Ventil angebunden. Diese Öffnung ist somit an einer ersten Stirnseite des Steigrohres angeordnet und bildet eine ventilseitige Steigrohröffnung. Die andere Steigrohröffnung des Steigrohres, welche an einer zweiten Stirnseite des Steigrohres angeordnet ist, ragt in den Behälter und bildet folglich eine behälterseitige Steigrohröffnung. Die behälterseitige Steigrohröffnung kann dabei in das durch den Behälter gebildete Füllvolumen ragen, wobei das Steigrohr dazu eingerichtet ist, das Sprühmittel von der behälterseitigen Steigrohröffnung zur ventilseitigen Steigrohröffnung zu leiten. In anderen Worten kann ein unter Druck stehendes Sprühmittel durch eine entsprechende Betätigung des Ventils durch die behälterseitige Steigrohröffnung hin zur ventilseitigen Steigrohröffnung geleitet werden und hier das Ventil, beispielsweise durch den Sprühkopf, verlassen.

Das Steigrohr erstreckt sich zudem von dem Ventil näher an den Behälterboden als an einen Behältermittelpunkt. Der Behältermittelpunkt definiert hierbei einen Punkt innerhalb des Behälters, der bezogen auf eine Erstreckung des Behälters in Längsrichtung mittig angeordnet ist, d.h., einen Punkt der bezogen auf eine Strecke in Längsrichtung zwischen Ventil und Behälterboden sich mittig befindet. In anderen Worten definiert der Behältermittelpunkt einen Punkt innerhalb des Behälters, der in Bezug auf eine parallel zur Behälterwandung verlaufenden Längserstreckung des Behälters mittig angeordnet ist, wobei das Steigrohr länger als eine Strecke gemessen vom Ventil zu diesem Punkt, d.h., zum Behältermittelpunkt, ist. Genauer gesagt, erstreckt sich das Steigrohr vom Ventil kommend näher an den Behälterboden als an den Behältermittelpunkt.

Folglich ist die behälterseitige Steigrohröffnung des Steigrohres näher an dem Behälterboden als an dem Behältermittelpunkt angeordnet. **In** anderen Worten ist der Abstand der behälterseitigen Steigrohröffnung zum Behälterboden geringer als der Abstand zum Behältermittelpunkt. Vorzugsweise ist das Steigrohr so ausgebildet, dass das Steigrohr bei Ausbildung eines Sprühmittelsumpfes, wie vorher beschrieben am Behälterboden, d.h. bei einem Absetzen von Sprühmittel am Behälterboden, bspw. aufgrund einer Lagerung der Druckdose, in diesen Sprühmittelsumpf hineinragt.

Das Steigrohr weist zudem zusätzlich zu der behälterseitigen Steigrohröffnung wenigstens eine weitere Öffnung auf, welche dazu eingerichtet ist, unabhängig von einem Füllvolumen der Druckdose einen behälterseitigen Öffnungsquerschnitt des Steigrohres zu vergrößern. Das heißt, die wenigstens eine zusätzliche Öffnung ist dazu eingerichtet, den behälterseitigen Öffnungsquerschnitt des Steigrohres, der ohne die wenigstens eine zusätzliche Öffnung stets nur durch die an der zweiten Stirnseite des Steigrohres ausgebildete behälterseitige Steigrohröffnung gebildet werden würde, zu vergrößern. Folglich kann die wenigstens eine zusätzliche Öffnung den Öffnungsquerschnitt des Steigrohres gegenüber einem nur mit einer behälterseitigen Steigrohröffnung versehenen Steigrohr vergrößern.

Der behälterseitige Öffnungsquerschnitt des Steigrohres kann somit nicht nur bloß durch einen Öffnungsquerschnitt der behälterseitigen Steigrohröffnung gebildet werden, sondern auch durch einen vergrößerten Öffnungsquerschnitt der aus dem Öffnungsquerschnitt des Steigrohrs als Öffnung des das Steigrohr formenden Hohlzylinders und der wenigstens einen zusätzlichen Öffnung gebildet wird. Mit anderen Worten kann die erfindungsgemäße Öffnung nicht nur eine Öffnung in der Wandung des Steigrohrs sein, sondern auch als Erweiterung des Öffnungsquerschnitts ausgestaltet sein.

In diesem Zusammenhang ist die Möglichkeit der Vergrößerung des behälterseitigen Öffnungsquerschnitts des Steigrohres unabhängig von dem Füllvolumen der Druckdose gegeben. Daher kann sich der behälterseitige Öffnungsquerschnitt des Steigrohres aufgrund der wenigstens einen zusätzlichen Öffnung sowohl bei einer vollständig befüllten Druckdose als auch bei einer nur halbvollen, viertelvollen oder anderweitig vollen Druckdose vergrößern.

Die Vergrößerung des Öffnungsquerschnitts kann dabei unveränderbar. Vorzugsweise ist die Vergrößerung des Öffnungsquerschnitts jedoch veränderbar. Beispielsweise kann der behälterseitige Öffnungsquerschnitt des Steigrohres in der Art veränderbar sein, dass er sich bei einer Druckdose, die ein unter Druck stehendes Sprühmittel aufweist, aufgrund einer Betätigung des Ventils, beispielsweise aufgrund einer hierdurch angeregten Strömung des Sprühmittels aus dem Behälter, durch das Steigrohr hin zum Ventil, vergrößert und nach der Betätigung des Ventils wieder verringert. Ebenso kann die Vergrößerung des Öffnungsquerschnitts in Abhängigkeit des unter Druck stehenden Sprühmittels veränderbar sein. Allerdings kann der behälterseitige Öffnungsquerschnitt des Steigrohres auch unveränderbar sein, d.h. beispielsweise in seiner Größe unabhängig von einer Betätigung des Ventils gleichgroß sein.

Zusammenfassend kann der behälterseitige Öffnungsquerschnitt des Steigrohres eine Summe aus dem Öffnungsquerschnitt der behälterseitigen Steigrohröffnung sowie dem Öffnungsquerschnitt der wenigstens einen zusätzlichen Öffnung sein. Allerdings kann sich alternativ oder ergänzend dazu die wenigstens eine zusätzliche Öffnung bei einer mit einem unter Druck stehenden Sprühmittel befüllten Druckdose auch erst bei einer Betätigung des Ventils ausbilden und/oder vergrößern.

Die wenigstens eine zusätzliche Öffnung wird durch einen Einschnitt gebildet. Der Einschnitt kann dabei bereichsweise in der Mantelfläche und bereichsweise in der zweiten Stirnseite des Steigrohres angeordnet sein. Folglich kann die wenigstens eine zusätzliche Öffnung auch durch eine Auftrennung der Mantelfläche des Steigrohres, d.h. durch einen Einschnitt, gebildet werden. Die spezifische Art der Ausgestaltung der wenigstens einen zusätzlichen Öffnung bietet neben der verbesserten Ausbringung des Sprühmittels auch Vorteile bei der Fertigung.

Die Vergrößerung des behälterseitigen Öffnungsquerschnitts führt dazu, dass die Druckdose selbst bei geringerem Aufschütteln durch die die Druckdose nutzende Person möglichst vollständig entleert werden kann. Abhängig von der konkreten Ausgestaltung des Steigrohres kann das Steigrohr dabei sogar in den Sprühmittelsumpf ragen, ohne zu Verkleben oder zu Verstopfen und ermöglicht somit die fortwährende Funktionsfähigkeit der Druckdose. Tests konnten zeigen, dass mit Hilfe der erfindungsgemäßen Lösung zwischen 5 % und 10 % mehr Sprühmittel aus einer Druckdose ausgebracht werden konnten. Gleichzeitig konnte überraschenderweise festgestellt werden, dass durch die erfindungsgemäße Ausgestaltung des Steigrohres auch das ausgebrachte Volumen des Sprühmittels über den Verlauf des Füllstandes der Druckdose konstanter bleibt und somit ein verbessertes Sprühbild ermöglicht wird. Ferner muss festgestellt werden, dass die vorgenommenen Änderungen des Steigrohres nur minimal sind und keine zusätzlichen Bauteile oder aufwendige Fertigungsschritte erfordern. Folglich kann mit Hilfe der erfindungsgemäßen Ausgestaltung des Steigrohres einer Druckdose nicht nur die Funktion der Druckdose verbessert werden, sondern auch eine in wirtschaftlicher Hinsicht lohnende Verbesserung geschaffen werden.

Gemäß einer anderen Ausführungsform kann die wenigstens eine zusätzliche Öffnung in der Mantelfläche des Steigrohres angeordnet sein. Mit anderen Worten umfasst das Steigrohr dann wenigstens eine zusätzliche Öffnung, die in der Mantelfläche des Steigrohres angeordnet ist, und eine behälterseitige Steigrohröffnung, die in der zweiten Stirnseite des Steigrohres angeordnet ist. Zusammen bilden die Öffnungen, d.h., die wenigstens eine zusätzliche Öffnung und die behälterseitige Steigrohröffnung, den behälterseitigen Öffnungsquerschnitt des Steigrohres und ermöglichen eine optimierte Ausbringung des Sprühmittels. Abhängig von der Ausgestaltung des Steigrohres kann es vorteilhaft sein, wenn der Öffnungsquerschnitt der wenigstens einen zusätzlichen Öffnung im Wesentlichen im rechten Winkel zu dem Öffnungsquerschnitt der in der zweiten Stirnseite des Steigrohres angeordneten, behälterseitigen Steigrohröffnung angeordnet ist. Ebenso kann es vorteilhaft sein, wenn die wenigstens eine zusätzliche Öffnung an der Mantelfläche des Steigrohres derart angeordnet ist, dass die wenigstens eine zusätzliche Öffnung bei einer befüllten Druckdose bereichsweise oberhalb eines bei einer Lagerung entstehenden Sprühmittelsumpfes angeordnet ist. Die behälterseitige Steigrohröffnung, die an der zweiten Stirnseite des Steigrohres angeordnet ist, taucht dabei in einen maximal anfallenden Sprühmittelsumpf ein. Ein "maximal anfallender Sprühmittelsumpf" wird dabei durch eine maximale Menge abgelagerten Sprühmittels am Behälterboden definiert, die dann entsteht, wenn die Druckdose in einem vollständig mit Sprühmittel befüllten Zustand gelagert werden würde. Die konkrete Ausgestaltung der Druckdose, wobei die wenigstens eine zusätzliche Öffnung an der Mantelfläche des Steigrohres angeordnet ist, kann folglich den behälterseitigen Öffnungsquerschnitt unabhängig von einem Füllvolumen der Druckdose vergrößern, allerdings erfolgt dies in dieser Ausgestaltung durch zwei voneinander separierte Öffnungen.

Nach einer weiteren Ausführungsform kann die wenigstens eine zusätzliche Öffnung zumindest bereichsweise in der Mantelfläche und der zweiten Stirnseite des Steigrohres angeordnet sein. In anderen Worten ist die wenigstens eine zusätzliche Öffnung nicht nur vollständig in der Mantelfläche des Steigrohres angeordnet, sondern erstreckt sich zusätzlich in die zweite Stirnseite des Steigrohres. Ein Öffnungsquerschnitt der behälterseitigen Steigrohröffnung kann dabei fließend in einen Öffnungsquerschnitt der wenigstens einen zusätzlichen Öffnung übergehen. Das heißt, die beiden Öffnungsquerschnitte können ineinander übergehen und gemeinsam einen vergrößerten Öffnungsquerschnitt bilden. Die Anordnung der wenigstens einen zusätzlichen Öffnung im Bereich der zweiten Stirnseite des Steigrohres verbessert nicht nur die Ausbringung des Sprühmittels, sondern erlaubt auch eine einfache Zugänglichkeit, sodass die wenigstens eine zusätzliche Öffnung exakt in das Steigrohr eingebracht werden kann.

Bei der Betätigung des Ventils der Druckdose mit einem unter Druck stehenden Sprühmittel kann der Sprühmittelstrom die den Einschnitt aufweiten, wodurch der behälterseitige Öffnungsquerschnitt des Steigrohres vergrößert werden kann. Dabei kann die wenigstens eine zusätzliche Öffnung erst bei der Ausbringung eines Sprühmittels aufgrund der Aufweitung deutlich sichtbar werden. Allerdings kann sich das Steigrohr auch unabhängig von einer Ventilbetätigung allein aufgrund des Einschnitts aufweiten. Die wenigstens eine zusätzliche Öffnung, d.h., der Einschnitt, kann sich anschließend bei der Betätigung des Ventils der Druckdose weiter aufweiten.

Nach einer weiteren Ausführungsform kann das Steigrohr wenigstens zwei zusätzliche Öffnungen aufweisen. Vorzugsweise sind dabei je zwei der wenigstens zwei zusätzlichen Öffnungen zumindest bereichsweise einander diametral gegenüberliegend angeordnet. Mit anderen Worten kann das Steigrohr beispielsweise zwei einander diametral gegenüberliegende Einschnitte aufweisen, wobei jeder der Einschnitte zumindest bereichsweise in der Mantelfläche und der zweiten Stirnseite des Steigrohres angeordnet ist. Vorzugsweise weist das Steigrohr genau zwei zusätzliche Öffnungen auf. Allerdings kann das Steigrohr auch beispielsweise nur eine zusätzliche Öffnung, drei zusätzliche Öffnungen oder vier zusätzliche Öffnungen aufweisen. Auch eine andere Anzahl an zusätzlichen Öffnungen ist möglich. Bei durchgeführten Tests konnte festgestellt werden, dass ein optimales Verhältnis zwischen Aussprührate und Restentleerung dann erzielt werden kann, wenn genau zwei diametral gegenüberliegend angeordnete Einschnitte verwendet werden. Zwar konnte ebenso festgestellt werden, dass die Restentleerung bei nur einem Einschnitt in dem Steigrohr größer sein kann. Allerdings wurde gleichzeitig eine größere zeitliche Invarianz der Aussprührate festgestellt.

Gemäß einem weiteren Aspekt kann das Steigrohr, wie bereits zuvor erwähnt, mehr als wenigsten zwei zusätzliche Öffnungen aufweisen. Für diesen Fall ist es bevorzugt, wenn ein Winkel zwischen zwei benachbarten zusätzlichen Öffnungen gemessen in Umfangsrichtung des Steigrohres wenigsten 90° beträgt. Beispielsweise kann das Steigrohr drei zusätzliche Öffnungen aufweisen, die jeweils zumindest bereichsweise in der Mantelfläche und der zweiten Stirnseite des Steigrohres angeordnet sind, und wobei der Winkel zwischen zwei benachbarten Einschnitten je 120° beträgt. Ebenso kann das Steigrohr beispielsweise vier Einschnitte aufweisen, die jeweils um 90° in Umfangsrichtung des Steigrohres versetzt angeordnet sind. Ein ausreichender Abstand zwischen benachbarten Einschnitten kann dabei die Aufweitung des Steigrohres begünstigen und so zu einer verbesserten Ausbringung des Sprühmittels führen.

Gemäß einem weiteren Aspekt der Erfindung kann sich die wenigstens eine zusätzliche Öffnung entlang des Steigrohres von der behälterseitigen Steigrohröffnung zur ventilseitigen Steigrohröffnung hin auf einer Länge von weniger als 40 mm, vorzugsweise auf einer Länge zwischen 5 mm und 30 mm, überaus bevorzugt auf einer Länge von 15 mm erstrecken. Bei einer kreisförmigen Öffnung würde die Länge der wenigstens einen zusätzlichen Öffnung folglich dem Durchmesser der zusätzlichen Öffnung entsprechen. Die wenigstens eine zusätzliche Öffnung in Form eines Einschnitts kann sich beispielsweise von der zweiten Stirnseite des Steigrohres ausgehend zur Richtung der ventilseitigen Steigrohröffnung hin erstrecken. Das heißt, das Steigrohr kann beispielsweise an der behälterseitigen Steigrohröffnung längs eingeschnitten sein. Eine entsprechend den Längenangaben ausgestaltete zusätzliche Öffnung am Steigrohr optimiert die Ausbringung des Sprühmittels zusätzlich.

Nach einer Ausführungsform kann die Länge der wenigstens einen zusätzlichen Öffnung zu einer Gesamtlänge des Steigrohres ein Verhältnis von wenigstens 1 zu 33 aufweisen. Vorzugsweise beträgt das Verhältnis maximal 1 zu 5. Bevorzugt wird ein Verhältnis von zwischen 1 zu 10 und 1 zu 11. Bei einer überaus bevorzugten Länge der wenigstens einen zusätzlichen Öffnung von 15 mm und einem bevorzugten Verhältnis von zwischen 1 zu 10 und 1 zu 11 würde das bedeuten, dass die Gesamtlänge des Steigrohres zwischen 150 mm und 165 mm beträgt. Es kann somit festgestellt werden, dass die Länge der wenigstens einen zusätzlichen Öffnung in Bezug auf die Gesamtlänge des Steigrohres verhältnismäßig gering ist und dennoch einen entscheidenden Effekt für die verbesserte Sprühmittelausbringung hat.

Gemäß einer weiteren Ausgestaltung der vorliegenden Erfindung kann das Steigrohr eine Gesamtlänge zwischen 145 mm und 170 mm aufweisen. Vorzugsweise weist das Steigrohr eine Gesamtlänge von 155 mm auf. Die Gesamtlänge des Steigrohres wird dabei durch einen kürzesten Weg gemessen entlang der Mantelfläche des Steigrohres zwischen der ersten Stirnseite und der zweiten Stirnseite definiert. Ferner kann das Steigrohr einen Außendurchmesser zwischen 1 mm und 7 mm, vorzugsweise zwischen 3 mm und 6 mm, aufweisen. Überaus bevorzugt weist das Steigrohr einen Außendurchmesser von 4 mm auf.

Vorzugsweise betreffen die zuvor genannten Längenverhältnisse und Maßangaben, d.h., die Gesamtlänge des Steigrohres, den Außendurchmesser des Steigrohres sowie die Länge der wenigstens einen zusätzlichen Öffnung, Maße, für eine Druckdose mit einem Nennfüllvolumen von 400 ml. Nach einem Aspekt kann die Erfindung allerdings auch für Druckdosen mit einem Füllvolumen von 50 ml bis 1000 ml, vorzugsweise von 150 ml bis 600 ml zum Einsatz kommen. Vorzugsweise wird eine eingezogene ("necked-in") oder gerade ("straight") 400 ml Druckdose verwendet. Nach einem Aspekt der Erfindung kann die Druckdose ein Nennfüllvolumen nach EN 15007:2006 (D) aufweisen.

In einer weiteren Ausführungsform kann das Steigrohr aus einem zumindest bereichsweisen flexiblen Material ausgebildet sein. Vorzugsweise kann das Steigrohr beispielsweise aus einem elastischen, flexiblen Material wie beispielsweise Polypropylen oder Polyethylen ausgebildet sein. Dadurch fächert oder weitet sich die behälterseitige Steigrohröffnung während der Ausbringung eines Sprühmittels besonders einfach auf. Was bedeutet, dass die wenigstens eine zusätzliche Steigrohröffnung sich beispielsweise beim Ausbringen des Sprühmittels aufweiten kann, wobei sich an dem Steigrohr im Bereich der zweiten Stirnseite aufgrund der Aufweitung beispielsweise eine Art Trichter ausformen kann. Allerdings kann sich das Steigrohr auch bereits allein durch das Einbringen einer zusätzlichen Öffnung, beispielsweise eines Einschnitts, unabhängig von einer Ausbringung des Sprühmittels aufweiten oder auffächern. In einer Anordnung können beispielsweise zwei zusätzliche Öffnungen einander gegenüberliegend angeordnet sein. Beispielsweise kann das Steigrohr an gegenüberliegenden Stellen eingeschnitten sein. Eine gegenüberliegende Anordnung von wenigstens zwei zusätzlichen Öffnungen kann hingegen ein symmetrisches Auffächern der behälterseitigen Steigrohröffnung begünstigen. Beispielsweise können, die durch die beiden Einschnitte bereichsweise getrennten Mantelflächensegmente des Steigrohres, bei Betätigung des Ventils der Druckdose nach außen klappen. Das Maß bzw. der Grad der Auffächerung der wenigstens einen zusätzlichen Öffnung kann sich aufgrund des Druckabfalls innerhalb der Dose während der Ausbringung kontinuierlich verringern, wobei sich das initial im Bereich der behälterseitigen Steigrohröffnung aufgefächerte Steigrohr bei einer fortwährenden Ausbringung des Sprühmittels schrittweise zusammenziehen kann. Durch eine Auffächerung des Steigrohres kann sowohl das Sprühbild verbessert als auch die Entleerung der Druckdose optimiert werden.

Nach einer Ausführungsform kann das Steigrohr wenigstens eine in der Mantelfläche des Steigrohres angeordnete Rundöffnung aufweisen. Nach einem Aspekt kann die Rundöffnung dabei die Ausbringung des Sprühmittels verbessern. Das heißt, die Ausbringung, die beispielsweise durch das Auffächern des Steigrohres während der Ausbringung eines Materials und durch die hieraus resultierende Vergrößerung des behälterseitigen Öffnungsquerschnitts des Steigrohres verbessert wird, da hierdurch selbst bei einem in den Sprühmittelsumpf eintauchenden Steigrohr, eine Verstopfung des Steigrohres vermieden und gleichzeitig eine Ausbringung des Sprühmittels gewährleistet wird, kann durch die Rundöffnung zusätzlich optimiert werden.

Ferner kann die Rundöffnung in einer Ausführungsform zwischen 1.5 cm und 2 cm oberhalb eines Scheitelpunktes des eingewölbten Behälterbodens angeordnet sein. Der Scheitelpunkt definiert dabei einen Punkt des Behälterbodens, der den geringsten Abstand zum Ventil aufweist. In einer Ausführungsform kann der eingewölbte Behälterboden der Druckdose eine Art Kuppel bilden. Im Querschnitt der Druckdose kann der Behälterboden somit bereichsweise im Wesentlichen die Form einer Halbellipse aufweisen, wobei der Scheitelpunkt des Behälterbodens der Punkt des Behälterbodens ist, der dem Behältermittelpunkt am nächsten liegt. Die relative Anordnung der Rundöffnung an der Mantelfläche des Steigrohres erlaubt, dass das Steigrohr mit der behälterseitigen Steigrohröffnung in einem Sprühmittelsumpf ragt, wobei die wenigstens eine zusätzliche Öffnung oberhalb dieses Sprühmittelsumpfes angeordnet werden kann. Folglich kann beispielsweise ein Aerosol, welches sich oberhalb des Sprühmittelsumpfes befindet, durch die wenigstens eine zusätzliche Öffnung in das Steigrohr eingesaugt werden, wobei aufgrund der hierdurch entstehenden Sogwirkung Sprühmittel aus dem Sprühmittelsumpf mit Hilfe der behälterseitigen Steigrohröffnung in das Steigrohr eingesogen, mitgesogen und aus dem Ventil ausgebracht werden kann. So kann eine vollständigere Entleerung der Druckdose gewährleistet werden. Eine Rundöffnung kann allerdings auch am ventilseitigen Ende des Steigrohres angeordnet sein und/oder derart ausgestaltet sein, dass ihr Effekt auf die Ausbringung des Sprühmittels kaum nachweisbar ist.

In einer weiteren Ausführungsform kann die Druckdose mit einem Treibmittel und Füllgut befüllt sein. Das Treibmittel kann dabei in flüssiger und/oder gasförmiger Form vorliegen. Ferner kann das Füllgut wenigstens ein Lackbindemittel, vorzugsweise ein härtbares Lackbindemittel, umfassen. Darüber hinaus kann das Füllgut beispielsweise ein Lösemittel umfassen. Bei der Betätigung des Ventils kann somit das Treibmittel beispielsweise das Lackbindemittel über das Steigrohr zum Ventil hin leiten und hier beispielsweise über einen Sprühkopf ausbringen. Mit anderen Worten kann das Sprühmittel wenigstens durch das Treibmittel und das Füllgut gebildet werden.

Ferner kann das Füllgut in der Druckdose nach einer Ausführungsform aus Bindemittel und/oder Pigmenten und/oder Lösemittel, beispielsweise Wasser, bestehen. Derartige Füllgüter werden auch als Sprühlacke bezeichnet. Ferner nutzen Wasser-Lacke Wasser als Lösemittel. Vorzugsweise weist das Füllgut bei der Befüllung der Druckdose eine Viskosität von 20 bis 50 Sekunden im 3 mm Auslaufbecher gemessen bei 20°C Raumtemperatur auf. Dabei ermöglicht die Verwendung von festkörperreicherem Lack bzw. Lacken sowie von Lacken mit höher Dichte als Füllgut eine besonders gute Ausnutzung der erfindungsgemäßen Vorteile. Nach einem alternativen oder ergänzenden Aspekt der Erfindung weist das Füllgut einen Festkörperanteil von zwischen 15 % und 60% auf, vorzugsweise von zwischen 20 % und 50 %, überaus bevorzugt von zwischen 25 % und 35 %. Nach einem weiteren alternativen oder ergänzenden Aspekt der Erfindung weist das Füllgut eine Dichte von zwischen 0.8 g/l und 3 g/l auf. Das erfindungsgemäße Steigrohr ermöglicht somit insbesondere die Verwendung von Füllgut mit einer vergleichsweisen hohen Dichte.

Nach einem weiteren Aspekt der vorliegenden Erfindung können die Behälterwandung und der Behälterboden gemeinsam einen Falz bilden. Der Falz kann dabei die Stelle am Behälterboden definieren, an der die Behälterwandung und der Behälterboden verclincht oder geclincht sind. Ferner kann die behälterseitige Steigrohröffnung in einem Bereich zwischen Falz und Scheitelpunkt des Behälterbodens angeordnet sein. Hierdurch kann bezweckt werden, dass das Steigrohr bzw. die behälterseitige Steigrohröffnung bereits bei einer geringen Ausbildung eines Sprühmittelsumpfes, der sich am tiefsten Punkt des Behälters und somit im Bereich der Falz ausbildet, in den Sprühmittelsumpf eintauchen kann. Folglich kann auch hierdurch die Ausbringung des Sprühmittels weiter optimiert werden und eine vollständigere Entleerung der Druckdose erzielt werden. Nach einem bevorzugten Aspekt der Erfindung reicht das Steigrohr bis an den Falz heran. Überaus bevorzugt berührt dabei die zweite Stirnseite des Steigrohres bereichsweise den Falz.

In einer weiteren Ausführungsform kann zumindest bereichsweise innerhalb des Behälters ein 2K-Komponentensystem, insbesondere ein 2K-Komponentensystem für 2K-Dichtschäume, 2K-Klebstoffe oder 2K-Lacke, angeordnet sein. Das 2K-Komponentensystem kann eine Innenhülse mit einem Auslösemechanismus umfassen. Ferner kann der Auslösemechanismus dazu eingerichtet sein, die Innenhülse zum Behälter hin dauerhaft zu öffnen. Das heißt, dass die Innenhülse derart geöffnet werden kann, dass sich eine in der Innenhülse enthaltene Komponente nach einer Öffnung der Innenhülse in das Behälterinnere ausbreitet. Folglich kann das 2K-Komponentensystem beispielsweise dazu eingerichtet sein, zusammen mit einem bereits in der Druckdose enthaltenen Sprühmittels bei Aktivierung des Auslösemechanismus ein Mehrkomponentenprodukt, beispielsweise einen Mehrkomponentenlack, zu bilden, wobei durch eine Betätigung des Auslösemechanismus, das Sprühmittel mit der Komponente des 2K-Komponentsystems zu einem fertigen Endprodukt reagiert. Nach der Reaktion kann auch hier das Sprühmittel, d.h. das Mehrkomponenten-Sprühmittel, über das Steigrohr und das Ventil ausgebracht werden. Die für die Reaktion in der Innenhülse vorhandene Komponente, die mit dem Sprühmittel reagiert, kann dabei im Vergleich zu dem Sprühmittel eine relativ geringe Menge aufweisen. Die in der Innenhülse vorhandene Komponente kann beispielsweise das Aushärten und die Qualität des Sprühmittels beeinflussen, beispielsweise die Aushärtung beschleunigen und/oder die Festigkeit erhöhen. Durch die Reaktion, die mit Hilfe des Auslösemechanismus initiiert wird, kann es insbesondere zu einer schnelleren Bildung eines Sprühmittelsumpfes kommen, weshalb die vorliegende Erfindung insbesondere 2K-Komponentensysteme optimiert. In anderen Worten: Das reagierte Sprühmittel eines 2K-Komponentensystems neigt in besonders hohem Maße zum Absetzen am Behälterboden, d.h., zu einer Sumpfbildung, weshalb die erfindungsgemäße Lösung insbesondere für Druckdosen mit einem 2K-Komponentensystem besonders gut geeignet ist.

Nach einem weiteren Aspekt der vorliegenden Erfindung kann die Innenhülse an einem Teller, insbesondere einem Bodenteller, angeordnet sein und als Teil des Auslösemechanismus einen in der Innenhülse angeordneten Stößel zum Aufsprengen der Innenhülse umfassen. Zudem kann der Stößel durch den Teller hindurch betätigbar sein, wobei die Innenhülse über einen Federkorb mit dem Teller verbunden ist. Ferner kann der Federkorb einen Auslöser federnd gelagert enthalten, dessen behälterbodenseitiges Ende durch den Teller geführt ist und der auf den Stößel wirkt. Der Stößel kann zudem gegen eine am ventilseitigen Ende der Innenhülse angeordnete Membran wirken, wobei die Membran die Innenhülse an ihrem ventilseitigen Ende hermetisch gegen den Inhalt der Druckdose abschließen kann. Bei Betätigung des Auslösers durch den Stößel kann die Membran aufgerissen werden. Zudem kann der Federkorb ventilseitig geschlossen ausgebildet sein und der Auslöser bodenseitig mit einem gegen die Innenwandung des Federkorbs wirkenden Dichtelement versehen sein. Ein derartiger Auslösemechanismus ist beispielsweise aus der EP 2 114 795 A1 bekannt. Durch die Anordnung der Innenhülse an einem Teller kann insbesondere die innerhalb der Innenhülse gelagerte Komponente oberhalb des Scheitelpunktes des Behälterbodens ausgebracht werden, sodass eine Reaktion vorzugsweise oberhalb der behälterseitigen Steigrohröffnung stattfindet.

Insbesondere die Anordnung des 2K-Komponentensystems am Behälterboden und innerhalb des Behälters reduziert das Behältervolumen sowie eine für die Absetzung des Sprühmittels zur Verfügung stehende Bodenfläche. Darüber hinaus erhöht sich die Menge des Sprühmittels nach Auslösung des 2K-Komponentensystems, wodurch sich typischerweise eine vergrößerte Menge Sprühmittel am Behälterboden ansammelt bzw. absetzt. Aufgrund der Reaktion zwischen Füllgut und Komponente des 2K-Komponentensystems neigt das Sprühmittel zudem verstärkt dazu das Steigrohr bzw. die behälterseitige Steigrohröffnung zu verkleben. Folglich ist die erfindungsgemäße Ausgestaltung insbesondere für Druckdosen mit 2K-Komponentensystem besonders geeignet und vorteilhaft.

Demnach kann die Druckdose gemäß den Aspekten der vorangegangenen Beschreibung auch für flüssige 2K-Komponentensysteme, insbesondere 2K-Dichtschäume, 2K-Klebstoffe oder 2K-Lacke verwendet werden. Dabei kann die Druckdose derart ausgestaltet sein, dass die Druckdose mit oder ohne Betätigungshilfe verwendet werden kann. Bei der Verwendung der Druckdose mit einer Betätigungshilfe, kann die Betätigungshilfe insbesondere auf die Druckdose aufgesetzt werden. Die Betätigungshilfe kann dabei als Sprühhilfe dienen, die lediglich eine Betätigung der Druckdose und/oder eine Leitung des Sprühnebels bedingen kann, nicht aber, dass das aus der Druckdose austretende Sprühmittel, beispielsweise durch Luftdruck, befördert wird. Eine derartige Beförderung von Material, wie es beispielsweise von der Verwendung von HVLP-Spritzpistolen bekannt ist, ist vorliegend nicht erforderlich, da die Druckdose typischerweise ein Treibmittel aufweist. In anderen Worten kann die Druckdose mit einer reinen Betätigungshilfe verwendet werden, die allein zur Betätigung des Sprühkopfes dient, ohne die Zerstäubung oder das Sprühbild zu beeinflussen.

Weitere Ausgestaltungsformen der Erfindung ergeben sich aus dem Beispiel sowie den Figuren mit ihrer zugehörigen Beschreibung. Dabei soll jedes Merkmal für sich und in beliebiger Kombination als offenbart gelten. Die Abbildungen sind teilweise leicht vereinfacht und schematisch.

Es zeigen:
Fig. 1A: eine perspektivische Ansicht eines erfindungsgemäßen Steigrohres mit einem Einschnitt;
Fig. 1B: eine perspektivische Ansicht eines erfindungsgemäßen Steigrohres mit zwei diametral gegenüberliegend angeordneten Einschnitten und einer Rundöffnung;
Fig. 1C: eine perspektivische Ansicht eines erfindungsgemäßen Steigrohres mit einem Einschnitt und einer gegenüberliegenden Rundöffnung;
Fig. 2: einen schematischen Querschnitt eines unteren Bereichs einer Druckdose mit einem Steigrohr gemäß Fig. 1C;
Fig. 3: einen schematischen Querschnitt einer Druckdose mit einem 2K-Komponentensystem;
Fig. 4A: eine Draufsicht auf eine zweite Stirnseite eines Steigrohres mit einer zusätzlichen Öffnung;
Fig. 4B: eine Draufsicht auf eine zweite Stirnseite eines Steigrohres mit zwei diametral gegenüberliegenden zusätzlichen Öffnungen;
Fig. 4C: eine Draufsicht auf eine beispielhafte zweite Stirnseite eines Steigrohres mit drei zusätzlichen Öffnungen;
Fig. 4D: eine Draufsicht auf einer weiteren beispielhaften zweite Stirnseite eines Steigrohres mit drei zusätzlichen Öffnungen; und
Fig. 4E: eine Draufsicht auf eine zweite Stirnseite eines Steigrohres mit vier zusätzlichen Öffnungen von denen je zwei diametral gegenüberliegend angeordnet sind.

Nachfolgend sind in den Figuren identische Elemente und Bauteile sowie identische Elemente und Bauteile in verschiedenen Beispielen oder Ausführungsformen, d. h. Elemente und Bauteile, die identisch wirken oder für dieselben Zwecke vorgesehen sind, aber zu verschiedenen Beispielen gehören, mit denselben Bezugszeichen versehen.

Figur 1A zeigt ein Steigrohr 1, welches in einer Druckdose 100, beispielsweise in der in Figur 3 gezeigten Druckdose 100, verwendbar ist. Wenngleich, wie nachfolgend beschrieben, die Druckdose 100 in Figur 3 ein 2K-Komponentensystem umfasst, ist dieses für die Erfindung nicht zwingend erforderlich. Das Steigrohr 2 in Figur 1A weist eine erste Stirnseite 2 mit einer ventilseitigen Steigrohröffnung 3 auf. Die ventilseitige Steigrohröffnung 3 kann, wie beispielsweise in Figur 3 gezeigt, an ein Ventil 101 angeschlossen werden. An dem der ersten Stirnseite 2 gegenüberliegenden Seite des Steigrohres 1, d.h., an einer zweiten Stirnseite 4 des Steigrohres 1, weist das Steigrohr 1 eine behälterseitige Steigrohröffnung 5 auf.

Zwischen den beiden Stirnseiten 2 und 4 des Steigrohres 1 wird das Steigrohr 1 durch seine Mantelfläche 6 gebildet und erstreckt sich mit einer Gesamtlänge L1. Im Bereich der zweiten Stirnseite 4 weist das Steigrohr 1 zudem eine zusätzliche Öffnung in Form eines Einschnitts 8 auf. Der Einschnitt 8 erstreckt sich von der Mantelfläche 6 in die behälterseitige Öffnung 5. Der hier dargestellte Einschnitt 8 erstreckt sich somit auf einer Länge L7 bis hin zur zweiten Stirnseite 4 des Steigrohres 1. Ein Übergang zwischen Öffnungsquerschnitten des Einschnitts 8 und der behälterseitigen Steigrohröffnung 5 ist somit fließend. Zudem ist das Steigrohr 1 in der dargestellten Form im Wesentlichen in Form eines Hohlzylinders ausgebildet.

Sobald das Ventil 101 der Druckdose 100 betätigt wird, kann ein Sprühmittel 102 durch die behälterseitige Steigrohröffnung 5 sowie den sich beispielsweise auffächernden bzw. aufweitenden Einschnitt 8 in das Steigrohr 1 einströmen. Hierbei können die den Einschnitt 8 bildenden Schnittkanten, wie vorliegend dargestellt, vor dem Ausbringen eines Sprühmittels in Kontakt sein. Durch das unter Druck stehende Sprühmittel 102 sowie die Materialschwächung aufgrund des Einschnitts 8 weitet sich dann das Steigrohr 1 im Bereich der behälterseitigen Steigrohröffnung 3 auf, d.h., das Steigrohr 1 bzw. die behälterseitige Steigrohröffnung 5 und der Einschnitt 8 werden während der Ausbringung des Sprühmittels 102 aufgeweitet.

Nach einem Aspekt kann eine Aufweitung des Einschnitts auch bereits durch das alleinige Einbringen des Einschnitts 8 erfolgen. In anderen Worten kann nach dem Einbringen des Einschnitts 8 das Steigrohr 1 bereits aufgeweitet sein und sich dann beispielsweise während der Ausbringung des Sprühmittels 102 zusätzlich aufweiten. Unabhängig davon leitet das Steigrohr 1 dann das Sprühmittel 102 zur ventilseitigen Steigrohröffnung 3 hin.

In einer in Figur 1B dargestellten, alternativen Ausführungsform eines Steigrohres 1 weist das Steigrohr 1 zwei zusätzliche Öffnungen auf, die beide in Form eines Einschnitts 8 und diametral gegenüberliegend angeordnet ausgebildet sind. Wie durch gestrichelte Pfeile dargestellt, kann sich hierdurch die behälterseitige Steigrohröffnung 5 während der Ausbringung des Sprühmittels 102 sehr weit auffächern.

Die gegenüberliegenden Einschnitte 8 können dabei durch einen einzelnen Fertigungsschritt gleichzeitig in die zweite Stirnseite 4 des Steigrohres 1 eingebracht werden. Eine beispielhafte Draufsicht einer zweiten Stirnseite 4 eines entsprechenden Steigrohres 1 wird beispielsweise in Figur 4B gezeigt.

Wenngleich in den Figuren 4A bis 4E die Einschnitte 8 in Form von Spalten dargestellt sind, sind diese beispielsweise lediglich durch ein Schneidwerkzeug in die zweite Stirnseite 4 des Steigrohres 1 eingebracht und die hierdurch gebildeten Schnittkanten können sich auch berühren bzw. zumindest im Wesentlichen aneinander anliegen. Die Darstellung als Spalt dient somit lediglich einer verbesserten Veranschaulichung.

Die in Figur 4A bis 4E dargestellten zweiten Stirnseiten 4 eines Steigrohres 1 zeigen somit alternative Möglichkeiten der Anordnung von Einschnitten 8 an dem Steigrohr 1. Die Einschnitte 8 können sich dabei jeweils, wie beispielsweise in Figur 1B gezeigt, entlang der Mantelfläche 6 in Richtung der ersten Stirnseite 3 erstrecken. Figur 4A zeigt demnach ein Steigrohr 1 mit nur einem Einschnitt 8. Figur 4B zeigt eine Ausführungsform eines Steigrohres 1 mit zwei Einschnitte 8, die diametral gegenüberliegend angeordnet sind. Figur 4C zeigt ein beispielhaftes Steigrohr 1 mit drei Einschnitten 8, die in einer T-Form angeordnet sind. Zusätzlich wird in Figur 4C ein Winkel α gezeigt, der in Umfangsrichtung des Steigrohres aufgetragen wird. Die Umfangsrichtung wird dabei beispielhaft durch einen Pfeil veranschaulicht. Vorliegend beträgt der Winkel α 90°. Zwischen den darauffolgenden Einschnitten 8 in Umfangsrichtung beträgt ein Winkel 180°. In Figur 4D wird eine Alternative Anordnung von drei Einschnitten 8 an einer zweiten Stirnseite 4 eines Steigrohres 1 gezeigt. In Figur 4C sind die Einschnitte 8 in Y-Form angeordnet. Ein Winkel α beträgt hier zwischen zwei benachbarten Einschnitten 8 jeweils 120°. Eine weitere alternative Ausführungsform eines Steigrohres 1 wird in Figur 4E gezeigt, wobei vier Einschnitte 8 in der zweiten Stirnseite 4 des Steigrohres angeordnet sind. Je zwei der Einschnitte 8 sind hierbei diametral gegenüberliegend angeordnet, sodass ein Winkel α zwischen zwei benachbarten Einschnitte 8 je 90° beträgt.

Die in den Figuren 4A bis 4E gezeigten möglichen Anordnungen von Einschnitten 8 sollen lediglich mögliche Beispiele darstellen. Alternative Anordnungsmöglichkeiten sind ebenfalls denkbar. So könnten beispielsweise auch fünf Einschnitte an einem Steigrohr angeordnet werden etc.

Das in Figur 1B gezeigte Steigrohr 1 weist zusätzlich zu den Einschnitten 8 eine Rundöffnung 9 auf, welche näher an der ersten Stirnseite 3 des Steigrohres 1 angeordnet ist als an der zweiten Stirnseite 4.

Das Steigrohr 1 kann beispielsweise aus einem Kunststoff ausgebildet sein, der dem Steigrohr 1 die für das Auffächern oder Aufweiten vorteilhafte Flexibilität verleiht. Die gestrichelten Pfeile deuten hierbei die Fächerbewegungen der durch die Einschnitte 8 voneinander getrennten Mantelflächensegmente an. Bei dem hier dargestellten Steigrohr 1 klappen dabei die Mantelflächensegmente im Wesentlichen bereichsweise von einer Längsachse des Steigrohres 1 weg.

Die Ausbringung des Sprühmittels 102 kann durch die Betätigung des Ventils 101 der Druckdose 100 ausgelöst werden, wobei zur Betätigung des Ventils 101 beispielsweise auf einen nichtdargestellten Sprühkopf ein Druck in Richtung eines Behälterbodens 103 ausgeübt wird, wodurch sich das Ventil 101 öffnet und das unter Druck stehende Sprühmittel 102 über das Steigrohr 1 und das Ventil 101 ausströmt.

Ein weiteres Beispiel eines erfindungsgemäßen Steigrohres 1 ist in Figur 1C dargestellt. Das hier dargestellte Steigrohr 1 weist anstelle einer zweiten zusätzlichen Öffnung in Form eines Einschnitt 8 (Figur 1B) eine dem einen Einschnitt 8 gegenüberliegende Rundöffnung 9 auf. Versuche haben jedoch gezeigt, dass, wie bereits zuvor erwähnt, bei einem Einschneiden des Steigrohres 1, insbesondere bei einem Einschneiden mit zwei gegenüberliegend angeordneten Einschnitten 8, das Steigrohr 1 unabhängig davon, ob Sprühmittel 1 ausgebracht wird, bereits durch das Einschneiden auffächert. Das heißt, dass die durch die Einschnitte 8 aufgetrennten Mantelteile des Steigrohres 1 in einem Bereich näher an der Stirnseite 4 des Steigrohres weiter voneinander beabstandet sind, als in einem Bereich weiter entfernt von der Stirnseite 4 des Steigrohres 1. Dennoch können sich bei einer Betätigung des Ventils 1 die Einschnitte 8 weiter aufweiten bzw. die behälterseitige Steigrohröffnung 5 weiter auffächern. Auch die Einschnitte 8 bilden somit eine zusätzliche Öffnung, die einen behälterseitigen Öffnungsquerschnitt des Steigrohres 1 vergrößern.

Wenngleich nicht dargestellt, könnte ein Steigrohr auch andere Ausgestaltungen wenigstens einer zusätzlichen Öffnung am Steigrohr 1 aufweisen, wobei die zusätzliche Öffnung den behälterseitigen Öffnungsquerschnitt zusätzlich zu dem Einschnitt vergrößert.

In der in Figur 2 dargestellten Ausführungsform ist nur eine Rundöffnung 9 sichtbar, allerdings ist gegenüberliegend der Rundöffnung 9 auch hier ein nicht sichtbarer Einschnitt 8, vergleichbar der in Figur 1C dargestellten Ausführung, angeordnet. Die Rundöffnung 9 ist hier kreisförmig ausgestaltet. Ferner wird in Figur 2 ein unterer Teil eines Behälters 104 dargestellt, der einen eingewölbten Behälterboden 103 sowie eine Behälterwandung 105 aufweist. Bei dem unteren Teil des Behälters 104 handelt es sich um den unteren Bereich einer Druckdose, wobei lediglich der obere Bereich der Druckdose weggelassen wurde. Im oberen Bereich der Druckdose würde sich insbesondere ein Ventil zum Ausbringen des Sprühmittels befinden. Gemeinsam bilden der Behälterboden 103 und die Behälterwandung 105 des Behälters 104 einen Falz 106. Zudem weist der eingewölbte Behälterboden 103 einen Scheitelpunkt 107 auf. Der Scheitelpunkt 108 bildet dabei einen Punkt des Behälterbodens 103, der den geringsten Abstand zum Ventil 101 (hier nicht dargestellt) aufweist.

Das Sprühmittel 102 hat sich in Figur 2 am Behälterboden 103 abgesetzt und einen sogenannten Sprühmittelsumpf gebildet. Eine Mischkugel 108, die zum Aufmischen des Sprühmittels 102 verwendet werden kann, befindet sich in dem Sumpf. Zudem ragt das Steigrohr 1 in den Sprühmittelsumpf, sodass die behälterseitige Steigrohröffnung 5 in einem Bereich zwischen Falz 106 und Scheitelpunkt 107 des eingewölbten Behälterbodens 103 angeordnet ist. Die Rundöffnung 9 des Steigrohres 1 ist oberhalb des Scheitelpunktes 107 des Behälterbodens 103 angeordnet. Eine Länge L9 bestimmt dabei den vertikalen Abstand zwischen Scheitelpunkt 107 und Rundöffnung 9, vorzugsweise beträgt die Länge L9 zwischen 1.5 cm und 2 cm.

Durch die gewählte Anordnung in Figur 2 befindet sich die Rundöffnung 9 zudem oberhalb des abgesetzten Sprühmittels 102, wodurch eine besonders gute Ausbringung des Sprühmittels 102 über das Steigrohr 1 erfolgen kann.

Des Weiteren wird in Figur 3 eine beispielhafte Druckdose 100 mit einem 2K-Komponentensystem gezeigt. Allerdings ist das Vorhandensein eines 2K-Komponentensystems für die Erfindung nicht zwingend erforderlich. Die Druckdose 100 in Figur 3 umfasst ein Steigrohr 1, welches eine zusätzliche Öffnung in Form eines Einschnitts 8 umfasst. Das Steigrohr 1 ist innerhalb eines Behälters angeordnet, der hier insbesondere durch die Behälterwandung 105, einen eingewölbten Behälterboden 103 und einen Dom 109 ausgebildet wird. Auch hier ragt das Steigrohr 1 in einen Bereich zwischen dem Scheitelpunkt (nicht dargestellt) des Behälterbodens 103 und den Falz 106. Der Behälter erstreckt sich in Längsrichtung von dem Behälterboden 103 zum Dom 109.

Das 2K-Komponentensystem weist zudem eine Innenhülse 110, einen Teller 11, einen Stößel 112, eine Membran 113, eine Komponente 114 sowie ein Dichtelement 115 auf. Durch Betätigung des Auslösemechanismus sprengt der Stößel 112 die Membran 113 von der Innenhülse 110 bzw. reißt diese auf, sodass die Komponente 114 sich mit dem Sprühmittel 102 vermischt und reagiert. Das hierdurch entstehende Sprühmittel, beispielsweise ein Mehrkomponentenlack, kann anschließend durch die Betätigung des Ventils 101 aus der Druckdose 100 ausgebracht werden. Die Betätigungsweise des Auslösemechanismus wird durch einen kleinen Pfeil dargestellt, der die für die Betätigung notwendige Bewegungs- bzw. Betätigungsrichtung des Auslösemechanismus andeutet.

Für eine detaillierte Beschreibung des hier dargestellten 2K-Komponentsystems, welches insbesondere auch einen Federkorb offenbart, wird auf die EP 2 114 795 A1 verwiesen, deren Offenbarungsgehalt ausdrücklich umfasst sein soll.

Das reagierte Sprühmittel 102 eines 2K-Komponentensystems neigt in besonders hohem Maße zum Absetzen am Behälterboden, d.h., zu einer Sumpfbildung, weshalb die erfindungsgemäße Lösung insbesondere für Druckdosen 100 mit einem 2K-Komponentensystem besonders gut geeignet ist.

Folglich kann mit Hilfe der erfindungsgemäßen Lösung, welche im Wesentlichen die Optimierung des Steigrohres 1 einer Druckdose betrifft, die Ausbringung eines Sprühmittels verbessert werden, wobei eine vollständigere Entleerung der Druckdose ermöglicht wird. Gleichzeitig konnte überraschenderweise festgestellt werden, dass durch die erfindungsgemäße Ausgestaltung des Steigrohres 1 das ausgebrachte Volumen des Sprühmittels über den Verlauf des Füllstandes der Druckdose konstanter bleibt und somit ein verbessertes Sprühbild ermöglicht wird.

### Bezugszeichenliste

- 1: Steigrohr
- 2: erste Stirnseite
- 3: ventilseitige Steigrohröffnung
- 4: zweite Stirnseite
- 5: behälterseitige Steigrohröffnung
- 6: Mantelfläche
- 8: Einschnitt (als eine zusätzliche Öffnung)
- 9: Rundöffnung

- 100: Druckdose
- 101: Ventil
- 102: Sprühmittel
- 103: Behälterboden
- 104: Behälter
- 105: Behälterwandung
- 106: Falz
- 107: Scheitelpunkt
- 108: Mischkugel
- 109: Dom
- 110: Innenhülse
- 111: Teller
- 112: Stößel
- 113: Membran
- 114: Komponente
- 115: Dichtelement

- L1: Gesamtlänge (des Steigrohres)
- L7: Länge (einer zusätzlichen Öffnung)
- L9: Abstand (zwischen Scheitelpunkt und Rundöffnung)

- α: Winkel (zwischen zwei benachbarten zusätzlichen Öffnungen)

## Patentansprüche

1. Druckdose (100) zum Ausbringen eines Sprühmittels (102), wobei die Druckdose (100) umfasst:
einen Behälter (104) mit einer Behälterwandung (105) und einem eingewölbtem Behälterboden (103) zur Aufnahme des Sprühmittels (102),
ein Ventil (101) zur Ausbringung des Sprühmittels (102) bei Betätigung des Ventils (101), und
ein sich von dem Ventil (101) hin zum Behälterboden (103) erstreckendes Steigrohr (1) mit einer Mantelfläche (6), einer an das Ventil (101) angebundenen, an einer ersten Stirnseite (2) angeordneten, ventilseitigen Steigrohröffnung (3) und einer zum Behälter (104) hin offenen, an einer zweiten Stirnseite (4) angeordneten, behälterseitigen Steigrohröffnung (5),
wobei das Steigrohr (1) dazu eingerichtet ist, das Sprühmittel (102) von der behälterseitigen Steigrohröffnung (5) zur ventilseitigen Steigrohröffnung (3) zu leiten, wobei das Steigrohr (1) sich von dem Ventil (101) näher an den Behälterboden (103) als an einen Behältermittelpunkt erstreckt, und wobei das Steigrohr (1) wenigstens eine zusätzliche Öffnung aufweist,
wobei die wenigstens eine zusätzliche Öffnung des Steigrohres (1) dazu eingerichtet ist, unabhängig von einem Füllvolumen der Druckdose (100) einen behälterseitigen Öffnungsquerschnitt des Steigrohres (1) zu vergrößern,
**dadurch gekennzeichnet, dass** die wenigstens eine zusätzliche Öffnung durch einen Einschnitt (8) gebildet wird.

2. Druckdose (100) nach Anspruch 1, **dadurch gekennzeichnet, dass** die wenigstens eine zusätzliche Öffnung in der Mantelfläche (6) des Steigrohres (1) angeordnet ist.

3. Druckdose (100) nach einem der vorhergehenden Ansprüche, **dadurch gekennzeichnet, dass** die wenigstens eine zusätzliche Öffnung zumindest bereichsweise in der Mantelfläche (6) und der zweiten Stirnseite (4) des Steigrohres (1) angeordnet ist.

4. Druckdose (100) nach einem der vorhergehenden Ansprüche, **dadurch gekennzeichnet, dass** das Steigrohr (1) wenigstens zwei zusätzliche Öffnungen aufweist, und wobei vorzugsweise je zwei der wenigstens zwei zusätzlichen Öffnungen zumindest bereichsweise einander diametral gegenüberliegend angeordnet sind.

5. Druckdose (100) nach einem der vorhergehenden Ansprüche, **dadurch gekennzeichnet, dass** das Steigrohr (1) mehr als wenigstens zwei zusätzliche Öffnungen aufweist, und wobei vorzugsweise ein Winkel (α) zwischen zwei benachbarten zusätzlichen Öffnungen gemessen in Umfangsrichtung des Steigrohres (1) wenigstens 90° beträgt.

6. Druckdose (100) nach einem der vorhergehenden Ansprüche, **dadurch gekennzeichnet, dass** sich die wenigstens eine zusätzliche Öffnung entlang des Steigrohres (1) von der behälterseitigen Steigrohröffnung (5) zur ventilseitigen Steigrohröffnung (3) hin auf einer Länge (L7) von weniger als 40 mm, vorzugsweise auf einer Länge (L7) zwischen 5 mm und 30 mm, überaus bevorzugt auf einer Länge (L7) von 15 mm erstreckt.

7. Druckdose (100) nach einem der vorhergehenden Ansprüche, **dadurch gekennzeichnet, dass** die Länge (L7) der wenigstens einen zusätzlichen Öffnung zu einer Gesamtlänge (L1) des Steigrohres (1) ein Verhältnis von wenigstens 1 zu 33 aufweist.

8. Druckdose (100) nach einem der vorhergehenden Ansprüche, **dadurch gekennzeichnet, dass** das Steigrohr (1) aus einem zumindest bereichsweisen flexiblen Material, beispielsweise aus Kunststoff, ausgebildet ist, und wobei die behälterseitige Steigrohröffnung (5) während der Ausbringung eines Sprühmittels (102) aufgefächert ist.

9. Druckdose (100) nach einem der vorhergehenden Ansprüche, **dadurch gekennzeichnet, dass** das Steigrohr (1) wenigstens eine in der Mantelfläche (6) des Steigrohres (1) angeordnete Rundöffnung (9) aufweist, und wobei die Rundöffnung (9) vorzugsweise zwischen 1.5 cm und 2 cm oberhalb eines Scheitelpunktes (107) des eingewölbten Behälterbodens (103) angeordnet ist.

10. Druckdose (100) nach einem der vorhergehenden Ansprüche, **dadurch gekennzeichnet, dass** das Steigrohr (1) eine Gesamtlänge (L1) zwischen 145 mm und 170 mm aufweist, vorzugsweise eine Gesamtlänge von 155 mm, und/oder wobei das Steigrohr (1) einen Außendurchmesser zwischen 1 mm und 7 mm, vorzugsweise zwischen 3 mm und 6 mm, überaus bevorzugt einen Außendurchmesser von 4 mm, aufweist.

11. Druckdose (100) nach einem der vorhergehenden Ansprüche, **dadurch gekennzeichnet, dass** die Druckdose (100) mit einem Treibmittel und Füllgut befüllt ist, und wobei das Füllgut wenigstens ein Lackbindemittel umfasst.

12. Druckdose (100) nach Anspruch 11, **dadurch gekennzeichnet, dass** das Füllgut aus Bindemittel und/oder Pigmenten und/oder Lösemittel besteht, und wobei das Füllgut eine Dichte zwischen 0.8 g/l und 3 g/l aufweist.

13. Druckdose (100) nach einem der vorhergehenden Ansprüche, **dadurch gekennzeichnet, dass** die Behälterwandung (105) und der Behälterboden (103) gemeinsam einen Falz (106) bilden, und wobei die behälterseitige Steigrohröffnung (5) in einem Bereich zwischen Falz (106) und Scheitelpunkt (107) des Behälterbodens (103) angeordnet ist.

14. Druckdose (100) nach einem der vorhergehenden Ansprüche, **dadurch gekennzeichnet, dass** zumindest bereichsweise innerhalb des Behälters (104) ein 2K-Komponentensystem angeordnet ist, wobei das 2K-Komponentensystem eine Innenhülse (110) mit einem Auslösemechanismus umfasst, und wobei der Auslösemechanismus dazu eingerichtet ist, die Innenhülse (110) zum Behälter (104) hin dauerhaft zu öffnen.

15. Druckdose (100) nach Anspruch 14, **dadurch gekennzeichnet, dass** die Innenhülse (110) an einem Teller (111) angeordnet ist und als Teil des Auslösemechanismus einen in der Innenhülse (110) angeordneten Stößel (112) zum Aufsprengen der Innenhülse (110) umfasst, wobei der Stößel (112) durch den Teller (111) hindurch betätigbar ist, wobei die Innenhülse (110) über einen Federkorb mit dem Teller (111) verbunden ist, der Federkorb einen Auslöser federnd gelagert enthält, dessen behälterbodenseitiges Ende durch den Teller (111) geführt ist und der auf den Stößel (112) wirkt, welcher Stößel (112) gegen eine am ventilseitigen Ende der Innenhülse (110) angeordnete Membran (113 wirkt, welche Membran (113) die Innenhülse (110) an ihrem ventilseitigen Ende hermetisch gegen den Inhalt der Druckdose (100) abschließt und bei Betätigung des Auslösers durch den Stößel (112) aufgerissen wird, wobei der Federkorb ventilseitig geschlossen ausgebildet ist und der Auslöser bodenseitig mit einem gegen die Innenwandung des Federkorbs wirkenden Dichtelement (115) versehen ist.

16. Verwendung der Druckdose (100) nach einem der vorhergehenden Ansprüche für flüssige 2K-Komponentensysteme, insbesondere 2K-Dichtschäume, 2K-Klebstoffe oder 2K-Lacke.
